# EUROPÄISCHE PATENTSCHRIFT

(11) **EP 0 875 484 B1**
(45) Veröffentlichungstag und Bekanntmachung des Hinweises auf die Patenterteilung: **26.07.2000**
(21) Anmeldenummer: 98107051.9
(22) Anmeldetag: 17.04.1998
(51) Int. Cl.: B67C 3/22

(54) **Verfahren und Vorrichtung zum Entfernen von Luft aus dem Freiraum über der Flüssigkeit in gefüllten Behältern**
Method and device for removing air from the head space above a liquid in filled containers
Procédé et dispositif pour chasser l'air de l'espace au-dessus du liquide remplissant des récipients

(30) Priorität: 01.05.1997 DE 19718276
(43) Veröffentlichungstag der Anmeldung: 04.11.1998
(73) Patentinhaber: Linde Technische Gase GmbH, 82049 Höllriegelskreuth (DE)
(72) Erfinder: Grupa, Uwe, Dr. Dipl.-Ing., 85356 Freising (DE)
(74) Vertreter: Kasseckert, Rainer

(56) Entgegenhaltungen:
- EP-A- 0 479 030
- EP-A- 0 723 928
- DE-A- 2 615 429
- US-A- 2 372 457
- US-A- 2 672 420

## Beschreibung

Die Erfindung betrifft ein Verfahren zum Befüllen von Behältern mit einer Flüssigkeit, bei dem die Flüssigkeit in den Behälter eingefüllt und anschließend der Behälter verschlossen wird, wobei nach dem Einfüllen der Flüssigkeit und vor dem Verschließen des Behälters mindestens ein Inertgasstrahl derart auf die Oberfläche der Flüssigkeit gerichtet wird, daß der Inertgasstrahl in die Flüssigkeit eindringt und die Flüssigkeit zum Aufschäumen bringt, wodurch die oberhalb der Flüssigkeitsoberfläche im Behälter befindliche Umgebungsluft verdrängt wird, sowie eine Vorrichtung zur Durchführung des Verfahrens.

Beim Befüllen von Behältern mit sauerstoffempfindlichen Produkten, z.B. in der Lebensmittelindustrie, muß stets darauf geachtet werden, daß möglichst wenig Sauerstoff nach dem Verschließen des Behälters im Behälter verbleibt. Im Kopfraum des Behälters verbliebener Luftsauerstoff kann nämlich mit dem Produkt reagieren und somit z.B. zu Geschmacksabweichungen führen. Zudem besteht in Gegenwart von ausreichend Sauerstoff die Gefahr eines Verderbs durch aerobe Mikroorganismen.

Beim Befüllen von Dosen mit Flüssigkeiten, z.B. bei der Befüllung von Bierdosen, wird üblicherweise die sog. Unterdeckelbegasung angewandt. Dabei wird während eines kurzen Zeitraums vor dem Verschließen der Dosen versucht, die Luft aus dem Kopfraum der Dosen durch Begasung mit einem Inertgas zu verdrängen. Da für diese Begasung nur ein kurzer Zeitraum vor dem Verschließen der Dosen zur Verfügung steht, ist es in der Regel nicht möglich, auf diese Weise den Sauerstoff vollständig aus dem Kopfraum der Dosen zu entfernen.

Man hat auch schon versucht, den Behälterkopfraum durch Einbringen von Flüssigstickstofftropfen zu inertisieren. Diese Flüssigstickstoffkleinmengendosierung hat jedoch den Nachteil, daß der verdampfende, flüssige Stickstoff die gesamte Oberfläche der im Behälter befindlichen Flüssigkeit nicht gleichmäßig bedeckt, wodurch erhebliche Luftreste im Kopfraum verbleiben können. Außerdem erfordert die Flüssigstickstoffkleinmengendosierung eine relativ aufwendige Installation. Darüber hinaus besteht die Gefahr des Vereisens der Stickstoffdüse.

Beim Befüllen von Flaschen mit Flüssigkeiten, z.B. beim Befüllen von Bierflaschen, wird üblicherweise die sog. Hochdruck-Wasserstrahleinspritzung (HDE) angewandt. Dabei wird nach dem Befüllen der Flaschen und vor dem Verschließen der Flaschen Wasser unter hohem Druck in die Flaschen eingespritzt, wodurch ein schnelles Aufschäumen der carbonisierten Flüssigkeit bewirkt wird. Die im Kopfraum der Flaschen vorhandene Luft wird durch die aufschäumende Flüssigkeit aus den Flaschen verdrängt. Diese Methode funktioniert allerdings nur bei carbonisierten Flüssigkeiten. Außerdem kommt es meist nicht nur zu einem Aufschäumen, sondern auch zu einem Überschäumen der Flüssigkeit. Daher ist es notwendig, die abzufüllende Flüssigkeit überzudosieren. Aufgrund des Überschäumens müssen die Flaschen außerdem nach dem Verschließen gereinigt werden, wodurch zusätzliche Kosten verursacht werden. In der Regel ist es mit dieser Methode auch nicht möglich, den Sauerstoff vollständig aus dem Kopfraum der Flaschen zu entfernen, da mit dem eingespritzten Wasser auch kleine Sauerstoffmengen mit eingetragen werden können.

Die US-A-2 372 457 beschreibt ein Verfahren zum Befüllen von Behältern mit einer Flüssigkeit, wobei die Flüssigkeit in den Behälter eingefüllt und anschließend der Behälter verschlossen wird, wobei nach dem Einfüllen der Flüssigkeit und vor dem Verschließen des Behälters ein Inertgasstrahl derart auf die Oberfläche der Flüssigkeit gerichtet wird, daß der Inertgasstrahl in die Flüssigkeit eindringt und die Flüssigkeit zum Aufschäumen bringt, wodurch die oberhalb der Flüssigkeitsoberfläche im Behälter befindliche Umgebungsluft verdrängt wird.

Bei dem aus der EP-A-0 479 030 bekannten Verfahren, bei dem zum Aufschäumen der Flüssigkeit ein Wasserstrahl eingesetzt wird, wird das Aufschäumen so kontrolliert, daß eine geringe Menge an Füllgutschaum austritt, die eine Flüssigkeitsmenge von zwischen etwa 0,3 bis 1,0 ml darstellt.

Der vorliegenden Erfindung liegt die Aufgabe zugrunde, ein Verfahren der eingangs genannten Art sowie eine Vorrichtung zur Durchführung des Verfahrens so auszugestalten, daß auf wirtschaftliche Weise eine möglichst weitgehende Entfernung von gasförmigem Sauerstoff aus dem Kopfraum der Behälter erreicht wird.

Diese Aufgabe wird verfahrensseitig erfindungsgemäß dadurch gelöst, daß der Inertgasstrahl derart von einem Inertgas umhüllt wird, daß die Reibung des Inertgasstrahls mit der Umgebungsluft vermindert wird.

Unter Inertgas sind im Rahmen der vorliegenden Erfindung alle denkbaren Gase und Gasgemische zu verstehen, die bezüglich der Flüssigkeit inert sind, d.h. keine chemischen Reaktionen mit der Flüssigkeit eingehen. Insbesondere sind als Inertgas Stickstoff oder Kohlendioxid vorgesehen. Denkbar ist aber auch z.B. der Einsatz von Edelgasen. Bevorzugt wird der Inertgasstrahl aus gasförmigem Stickstoff und/oder gasförmigem Kohlendioxid gebildet. Zusätzlich oder alternativ zum gasförmigen Stickstoff und/oder gasförmigen Kohlendioxid kann der Inertgasstrahl auch flüssigen Stickstoff und/oder flüssiges Kohlendioxid aufweisen.

Vorzugsweise wird der Inertgasstrahl so eingestellt, daß die Flüssigkeit genau bis zum oberen Rand des Behälters aufschäumt. Auf diese Weise sollen ein Überschäumen der Flüssigkeit und damit verbundene Reinigungsarbeiten vermieden werden.

Zweckmäßigerweise werden mehrere Inertgasstrahlen eng gebündelt, so daß aufgrund der Intensität des gebündelten Strahles auch bei größeren Behältern und Flüssigkeitsoberflächen ein Aufschäumen der Flüssigkeit bis zum Rand des Behälters und damit ein Verdrängen des Sauerstoffs im Behälterkopfraum bewirkt wird.

Um ein gleichmäßiges Aufschäumen der Flüssigkeit zu erreichen, können auch mehrere gebündelte Inertgasstrahlen über die Flüssigkeitsoberfläche verteilt eingesetzt werden.

Da durch Einstellung der Inertgasmenge und des Inertgasdruckes die Intensität des Inertgasstrahles exakt geregelt werden kann, wird mit dem erfindungsgemäßen Verfahren ein kontrolliertes Aufschäumen der Flüssigkeit im Behälter erreicht, so daß eine sichere Verdrängung des Sauerstoffs aus dem Behälter bewirkt wird, ohne die Nachteile eines Überschäumens des Behälters in Kauf nehmen zu müssen.

Die Erfindung betrifft ferner eine Vorrichtung zum Befüllen von Behältern mit einer Flüssigkeit mit einer Behälterfülleinrichtung und einer Behälterverschließeinrichtung sowie einer Fördereinrichtung zum Transport der Behälter von der Behälterfülleinrichtung zur Behälterverschließeinrichtung, wobei zwischen der Behälterfülleinrichtung und der Behälterverschließeinrichtung eine Einrichtung zur Erzeugung von mindestens einem Inertgasstrahl vorgesehen ist, welche so ausgebildet ist, daß der Inertgasstrahl auf die Flüssigkeitsoberfläche im Behälter ausrichtbar und so einstellbar ist, daß er in die Flüssigkeit eindringt und die Flüssigkeit zum Aufschäumen bringt, wodurch die oberhalb der Flüssigkeitsoberfläche im Behälter befindliche Umgebungsluft verdrängt wird.

Vorrichtungsseitig wird die gestellte Aufgabe dadurch gelöst, daß die Einrichtung zur Erzeugung des Inertgasstrahls ein Doppelrohr aufweist, das aus einem Innenrohr und einem das Innenrohr umschließenden Außenrohr besteht, wobei das Innenrohr mit einem unter hohem Druck stehenden Inertgas beaufschlagbar ist, während das Außenrohr mit einem unter niedrigen Druck stehenden Inertgas beaufschlagbar ist.

Vorzugsweise ist die Einrichtung zur Erzeugung des Inertgasstrahles so einstellbar, daß der Inertgasstrahl die Flüssigkeit genau bis zum oberen Rand des Behälters zum Aufschäumen bringt.

Das Außenrohr ist vorzugsweise konzentrisch zum Innenrohr angeordnet. Sowohl das Innenrohr als auch das Außenrohr stehen mit einer Inertgasversorgungseinrichtung in Verbindung, wobei jedoch das Innenrohr mit einem unter hohen Druck, z.B. 1,5 bar bis 10 bar, stehenden Inertgas und das Außenrohr mit einem unter niedrigen Druck, z.B. 1,1 bar bis 3 bar, stehenden Inertgas beaufschlagbar sind. Im Innenrohr wird der sog. Wirkstrahl, vorzugsweise mit einem Querschnitt von ca. 0,3 bis ca. 1 mm, gebildet, der in die im Behälter befindliche Flüssigkeit eindringt und diese zum Aufschäumen bringt. Das Außenrohr erfüllt dagegen die Funktion eines Hüllrohres, wobei das aus dem Außenrohr ausströmende Inertgas den aus dem Innenrohr austretenden Wirkstrahl umhüllt und so die Reibung des Wirkstrahles mit der Umgebungsluft vermindert, wodurch ein Aufreißen des Wirkstrahls nach dem Austritt aus dem Innenrohr verhindert wird.

Die Erfindung eignet sich zum Einfüllen von allen denkbaren Flüssigkeiten in Behälter, wobei unter Flüssigkeiten im Sinne der vorliegenden Erfindung alle Medien zu verstehen sind, die zum Aufschäumen gebracht werden können. Insbesondere ist die Erfindung zum Einfüllen von flüssigen Lebensmitteln, z.B. Bier, in Dosen oder Flaschen vorgesehen. Dabei ist die Anwendung der Erfindung nicht nur auf carbonisierte Flüssigkeiten beschränkt.

Mit der Erfindung kann der Sauerstoffgehalt in den verschlossenen Behältern bezogen auf die Flüssigkeit auf unter 0,1 mg Sauerstoff pro Liter abgesenkt werden. Dadurch können Oxidationsvorgänge in den Flüssigkeiten zuverlässig verhindert werden, so daß die Qualität und Haltbarkeit der Flüssigkeiten, insbesondere der flüssigen Lebensmittel erhöht wird.

Mit besonderem Vorteil wird die Erfindung bei der Bierabfüllung eingesetzt. Gerade bei Bier sind die Anforderungen, ein hygienisch einwandfreies und haltbares Produkt zu erhalten, besonderes hoch. Da bei Bier die Zugabe von Konservierungsstoffen besonders verpönt ist (Deutsches Reinheitsgebot), muß die Haltbarkeit des Bieres auf andere Weise gewährleistet werden. Mit der vorliegenden Erfindung wurde eine Möglichkeit geschaffen, auf wirtschaftliche Weise ohne Zugabe von Konservierungsstoffen die Haltbarkeit von Getränken wesentlich zu erhöhen und gleichzeitig die hygienischen Bedingungen beim Abfüllvorgang deutlich zu verbessern.

Im folgenden soll die Erfindung anhand eines in der Figur schematisch dargestellten Ausführungsbeispiels näher erläutert werden:

Das vorliegende Ausführungsbeispiel betrifft eine Getränkeabfülleinrichtung zum Einfüllen von Bier in Dosen. Eine Anlage zum Einfüllen von Bier in Flaschen wäre ähnlich aufgebaut.

Die Getränkedosen 1 werden in einer Dosenfüllmaschine 2 mit Bier 3 befüllt. Die befüllten Getränkedosen 1 werden anschließend auf einem Transportweg 4 in Laufrichtung 5 zu einer Dosenverschließmaschine 6 befördert. Auf dem Weg von der Dosenfüllmaschine 2 zur Dosenverschließmaschine 6 werden die mit Bier gefüllten Getränkedosen 1 von einer Strahlerzeugungseinrichtung 7 mit einem gebündelten Inertgasstrahl 8 beaufschlagt. Die Strahlerzeugungseinrichtung 7 steht mit einer in der Figur nicht dargestellten Inertgasversorgungseinrichtung, z.B. einem Flüssigstickstofftank, in Verbindung. Die Strahlerzeugungseinrichtung 7 weist ein Doppelrohr 9 auf, das aus einem Innenrohr 10 und einem Außenrohr 11 besteht. Im Innenrohr 10 wird ein eng gebündelter Inertgasstrahl mit einem Durchmesser von ca. 0,5 mm gebildet, der unter hohem Druck von ca. 5 bar steht. Dieser eng gebündelte Inertgasstrahl dient als Wirkstrahl, der in die im Behälter 1 enthaltene Flüssigkeit eintritt. Aus dem Außenrohr 11 tritt ein unter niedrigem Druck von ca. 2 bar stehendes Inertgas aus, das den Wirkstrahl konzentrisch umhüllt. Dadurch wird die Reibung des Wirkstrahles nach Verlassen des Innenrohres 10 mit der Umgebungsluft vermindert, wodurch ein Aufreißen des Wirkstrahles nach dem Austritt aus dem Innenrohr 10 verhindert wird. Der in die Flüssigkeit eingedrungene Inertgasstrahl 8 bringt die Flüssigkeit in der Getränkedose 1 zum Aufschäumen, wodurch die in der Getränkedose 1 vorhandene Luft verdrängt wird. Der Inertgasstrahl 8 wird so eingestellt, daß die Flüssigkeit genau bis zum oberen Rand der Getränkedose 1 aufschäumt. Nach Verschließen der Getränkedose 1 mittels der Verschließmaschine 6 befindet sich in der Getränkedose 1 nur noch das eingefüllte Bier und Inertgas.

## Patentansprüche

1. Verfahren zum Befüllen von Behältern mit einer Flüssigkeit, bei dem die Flüssigkeit in den Behälter eingefüllt und anschließend der Behälter verschlossen wird, wobei nach dem Einfüllen (3) der Flüssigkeit und vor dem Verschließen (6) des Behälters mindestens ein Inertgasstrahl (8) derart auf die Oberfläche der Flüssigkeit gerichtet wird, daß der Inertgasstrahl (8) in die Flüssigkeit eindringt und die Flüssigkeit zum Aufschäumen bringt, wodurch die oberhalb der Flüssigkeitsoberfläche im Behälter (1) befindliche Umgebungsluft verdrängt wird, **dadurch gekennzeichnet**, daß der Inertgasstrahl derart von einem Inertgas umhüllt wird, daß die Reibung des Inertgasstrahls mit der Umgebungsluft vermindert wird.

2. Verfahren nach Anspruch 1, **dadurch gekennzeichnet**, daß der Inertgasstrahl aus Stickstoff und/oder Kohlendioxid gebildet wird.

3. Verfahren nach Anspruch 2, **dadurch gekennzeichnet**, daß der Inertgasstrahl aus gasförmigem Stickstoff und/oder gasförmigem Kohlendioxid gebildet wird.

4. Verfahren nach einem der Ansprüche 1 bis 3, **dadurch gekennzeichnet**, daß der Inertgasstrahl (8) so eingestellt wird, daß die Flüssigkeit genau bis zum oberen Rand des Behälters (1) aufschäumt.

5. Verfahren nach einem der Ansprüche 1 bis 4, **dadurch gekennzeichnet**, daß mehrere Inertgasstrahlen (8) eng gebündelt werden.

6. Vorrichtung zum Befüllen von Behältern mit einer Flüssigkeit mit einer Behälterfülleinrichtung und einer Behälterverschließeinrichtung sowie einer Fördereinrichtung zum Transport der Behälter von der Behälterfülleinrichtung zur Behälterverschließeinrichtung, wobei zwischen der Behälterfülleinrichtung (2) und der Behälterverschließeinrichtung (6) eine Einrichtung (7) zur Erzeugung von mindestens einem Inertgasstrahl (8) vorgesehen ist, welche so ausgebildet ist, daß der Inertgasstrahl (8) auf die Flüssigkeitsoberfläche im Behälter (1) ausrichtbar und so einstellbar ist, daß er in die Flüssigkeit eindringt und die Flüssigkeit zum Aufschäumen bringt, wodurch die oberhalb der Flüssigkeitsoberfläche im Behälter (1) befindliche Umgebungsluft verdrängt wird, **dadurch gekennzeichnet**, daß die Einrichtung (7) zur Erzeugung des Inertgasstrahls (8) ein Doppelrohr (9) aufweist, das aus einem Innenrohr (10) und einem das Innenrohr (10) umschließenden Außenrohr (11) besteht, wobei das Innenrohr (10) mit einem unter hohem Druck stehenden Inertgas beaufschlagbar ist, während das Außenrohr (11) mit einem unter niedrigen Druck stehenden Inertgas beaufschlagbar ist.

7. Vorrichtung nach Anspruch 6, **dadurch gekennzeichnet**, daß die Einrichtung (7) zur Erzeugung des Inertgasstrahls (8) so einstellbar ist, daß der Inertgasstrahl (8) die Flüssigkeit genau bis zum oberen Rand des Behälters (1) zum Aufschäumen bringt.

## Claims

1. Method for filling containers with a liquid, in which the liquid is introduced into the container and then the container is closed, at least one inert-gas jet (8) being directed onto the surface of the liquid following introduction (3) of the liquid and before closure (6) of the container, in such a manner that the inert-gas jet (8) penetrates into the liquid and causes the liquid to foam up, with the result that the ambient air which is situated above the liquid surface in the container (1) is displaced, characterized in that the inert-gas jet is cloaked by an inert gas in such a manner that the friction between the inert-gas jet and the ambient air is reduced.

2. Method according to Claim 1, characterized in that the inert-gas jet is formed from nitrogen and/or carbon dioxide.

3. Method according to Claim 2, characterized in that the inert-gas jet is formed from gaseous oxygen and/or gaseous carbon dioxide.

4. Method according to one of Claims 1 to 3, characterized in that the inert-gas jet (8) is set in such a way that the liquid foams up exactly to the top rim of the container (1).

5. Method according to one of Claims 1 to 4, characterized in that a plurality of inert-gas jets (8) are bundled tightly together.

6. Apparatus for filling containers with a liquid, having a container-filling device and a container-closing device and a conveying device for transporting the containers from the container-filling device to the container-closing device, a device (7) for generating at least one inert-gas jet (8) being provided between the container-filling device (2) and the container-closing device (6), which device (7) is designed in such a way that the inert-gas jet (8) can be directed onto the liquid surface in the container (1) and can be set in such a way that it penetrates into the liquid and causes the liquid to foam up, with the result that the ambient air which is situated above the liquid surface in the container (1) is displaced, characterized in that the device (7) for generating the inert-gas jet (8) has a double tube (9), which comprises an inner tube (10) and an outer tube (11) which surrounds the inner tube (10), it being possible to supply the inner tube (10) with an inert gas which is at high pressure, while the outer tube (11) can be supplied with an inert gas which is at low pressure.

7. Apparatus according to Claim 6, characterized in that the device (7) for generating the inert-gas jet (8) can be set in such a way that the inert-gas jet (8) causes the liquid to foam up exactly to the top rim of the container (1).

## Revendications

1. Procédé pour le remplissage de récipients avec un liquide, dans lequel on verse le liquide dans le récipient et on obture ensuite le récipient, dans lequel, après avoir versé (3) le liquide et avant d'obturer (6) le récipient, on dirige au moins un jet de gaz inerte (8) vers la surface du liquide d'une façon telle que le jet de gaz inerte (8) pénètre dans le liquide et fasse mousser le liquide, ce qui provoque le déplacement de l'air ambiant se trouvant au-dessus de la surface du liquide dans le récipient (1), caractérisé en ce que le jet de gaz inerte est entouré d'une gaine de gaz inerte de façon à réduire le frottement entre le jet de gaz inerte et l'air ambiant.

2. Procédé suivant la revendication 1, caractérisé en ce que le jet de gaz inerte est constitué d'azote et/ou de dioxyde de carbone.

3. Procédé suivant la revendication 2, caractérisé en ce que le jet de gaz inerte est constitué d'azote gazeux et/ou de dioxyde de carbone gazeux.

4. Procédé suivant l'une quelconque des revendications 1 à 3, caractérisé en ce que le jet de gaz inerte (8) est réglé d'une façon telle que le liquide mousse exactement jusqu'au bord supérieur du récipient (1).

5. Procédé suivant l'une quelconque des revendications 1 à 4, caractérisé en ce que plusieurs jets de gaz inerte (8) sont étroitement réunis en un faisceau.

6. Dispositif pour le remplissage de récipients avec un liquide avec un dispositif de remplissage des récipients et un dispositif d'obturation des récipients ainsi qu'avec un dispositif de transport pour le transport des récipients depuis le dispositif de remplissage des récipients jusqu'au dispositif d'obturation des récipients, dans lequel il est prévu, entre le dispositif de remplissage des récipients (2) et le dispositif d'obturation des récipients (6), un dispositif (7) pour la production d'au moins un jet de gaz inerte (8), qui est configuré d'une façon telle que le jet de gaz inerte (8) puisse être dirigé vers la surface du liquide dans le récipient (1) et puisse être réglé de façon à pénétrer dans le liquide et à faire mousser le liquide, ce qui provoque le déplacement de l'air ambiant se trouvant au-dessus de la surface du liquide dans le récipient (1), caractérisé en ce que le dispositif (7) pour la production du jet de gaz inerte (8) présente un tube double (9), qui se compose d'un tube intérieur (10) et d'un tube extérieur (11) entourant le tube intérieur (10), dans lequel le tube intérieur (10) peut être alimenté avec un gaz inerte se trouvant à une pression élevée tandis que le tube extérieur (11) peut être alimenté avec un gaz inerte se trouvant à une basse pression.

7. Dispositif suivant la revendication 6, caractérisé en ce que le dispositif (7) pour la production du jet de gaz inerte (8) peut être réglé d'une façon telle que le jet de gaz inerte (8) fasse mousser le liquide exactement jusqu'au bord supérieur du récipient (1).
